# EUROPÄISCHE PATENTSCHRIFT

(11) **EP 4 265 985 B1**
(45) Veröffentlichungstag und Bekanntmachung des Hinweises auf die Patenterteilung: **31.12.2025**
(21) Anmeldenummer: 23165452.6
(22) Anmeldetag: 30.03.2023
(51) Int. Cl.: F25D 11/02, F25B 39/02

(54) **HAUSHALTSKÄLTEGERÄT MIT ZWEI VERDAMPFERN**
DOMESTIC REFRIGERATION DEVICE WITH TWO EVAPORATORS
APPAREIL FRIGORIFIQUE MÉNAGER POURVU DE DEUX ÉVAPORATEURS

(30) Priorität: 20.04.2022 DE 102022203876
(43) Veröffentlichungstag der Anmeldung: 25.10.2023
(73) Patentinhaber: BSH Hausgeräte GmbH, 81739 München (DE)
(72) Erfinder: Ihle, Hans, 89537 Giengen (DE); Schmidt, Benjamin, 89547 Gerstetten (DE); Holzer, Stefan, 73430 Aalen (DE); Bischofberger, Thomas, 88353 Kißlegg (DE); Schlögel, Bernd, 89547 Gerstetten (DE)

(56) Entgegenhaltungen:
- EP-A1- 3 599 434
- CN-A- 102 519 201
- DE-A1- 1 751 070
- DE-A1- 102016 224 434
- JP-A- 2009 074 769

## Beschreibung

Die vorliegende Erfindung betrifft ein Haushaltskältegerät mit einem ersten Lagerbereich mit einer ersten Soll-Temperatur und einem zweiten Lagerbereich mit einer zweiten Soll-Temperatur, die niedriger ist als die erste Soll-Temperatur, und mit einem Kältemittelkreis, der einen ersten Verdampfer zum Kühlen des ersten Lagerbereichs und einen zweiten Verdampfer zum Kühlen des zweiten Lagerbereichs umfasst, wobei der zweite Verdampfer dem ersten Verdampfer in dem Kältemittelkreis in Reihe nachgeschaltet ist. Aus der DE 10 2016 224 434 ist ein Kältegerät mit mehreren Temperaturzonen bekannt. Weitere Kältegeräte werden in JP 2009 074769 A, DE 10 2016 224434 A1, CN 102 519 201 A, DE 17 51 070 A1 und EP 3 599 434 A1 beschrieben.

Aufgabe der vorliegenden Erfindung ist, ein Haushaltskältegerät mit zwei Lagerbereichen und den Lagerbereichen zugeordneten Verdampfer, wobei der zweite Verdampfer dem Fach mit einer niedrigeren Soll-Temperatur als dem ersten Fach zugeordnet ist, und dem ersten Verdampfer in einem Kältemittelkreis in Reihe nachgeschaltet ist, zu schaffen, bei dem der Lagerbereich höherer Temperatur eine verbesserte Temperaturschichtung aufweist und dessen Verdampfer wenig Aufwand erfordert.

Die Aufgabe wird durch ein Haushaltskältegerät gemäß Anspruch 1 gelöst
Die Erfindung betrifft ein Haushaltskältegerät mit einem ersten Lagerbereich mit einer ersten Soll-Temperatur und einem zweiten Lagerbereich mit einer zweiten Soll-Temperatur, die niedriger ist als die erste Soll-Temperatur, einem Kältemittelkreis, der einen ersten Verdampfer zum Kühlen des ersten Lagerbereichs und einen zweiten Verdampfer zum Kühlen des zweiten Lagerbereichs umfasst, wobei der zweite Verdampfer dem ersten Verdampfer in dem Kältemittelkreis in Strömungsrichtung des Kältemittels in Reihe nachgeschaltet ist. Jeder Verdampfer weist eine kältemittelseitige Oberfläche für den Wärmeaustausch mit im Kältemittelkreis zirkulierendem Kältemittel und eine luftseitige Oberfläche für den Wärmeaustausch mit dem dem Verdampfer zugeordneten Lagerbereich auf. Dabei liegt das Verhältnis von kältemittelseitiger Oberfläche zu luftseitiger Oberfläche beim ersten Verdampfer im Bereich 0,12 bis 0,25.

Der erste Verdampfer ist ein Plattenverdampfer an einer Rückwand des ersten Lagerbereichs und weist ein Kältemittelrohr mit einem Rohrquerschnitt kleiner als 18 mm² auf. Der erste Lagerbereich weist einen oberen Teillagerbereich auf, in dem das Haushaltskältegerät nicht mit Lagerschalen ausgestattet ist, wobei die luftseitige Oberfläche des ersten Verdampfers kleiner als 75 % der auf der Rückwand des oberen Teillagerbereichs verfügbaren Fläche beträgt.

Der Plattenverdampfer weist eine stetige Rohrneigung in Flussrichtung des Kältemittels nach unten auf. Damit wird der Fluss des Kältemittels durch die Gravitation unterstützt.

Ein solches Haushaltskältegerät ist insbesondere ein Haushaltskältegerät, in dem in verschiedenen Fächern haushaltsübliche Mengen an Lebensmitteln bei unterschiedlichen Temperaturen gelagert werden und möglicherweise eine Temperaturbehandlung erfahren. Mit Verdampfern, die bei unterschiedlichen Temperaturen betrieben werden, können Lagerfächer auf unterschiedlichen Temperaturen gehalten bzw. betrieben werden.

Während der oben genannte Stand der Technik in einem Kältegerät mit zwei Lagerbereichen mit seriell angeordneten Verdampfern mit wenig Aufwand für den stromaufwärtigen Verdampfer eine gute Kälteleistung und eine gute Wärmeübertragung im wärmeren Fach bereit stellt, wendet sich diese Erfindung an eine weiter verbesserte Temperaturschichtung durch Gestaltung der Wärmeübertragung in unterschiedlichen Höhen des wärmeren Fachs.

Die kältemittelseitige Oberfläche ist die innere Oberfläche des Kältemittelrohres und kann bei rundem Rohrquerschnitt aus Innendurchmesser und Länge des Rohres auf der Verdampferplatte ermittelt werden. Die luftseitige Oberfläche ist die Fläche der Verdampferplatte.

Der Rohrquerschnitt kleiner als 18 mm² ist die von der Rohrwandung eingeschlossene Querschnittsfläche, die von Kältemittel durchströmt wird. Diese Querschnittsfläche ist kleiner als die übliche Querschnittsfläche der Kältemittelrohre heutiger Haushaltskältegeräte.

Aufgrund der guten Wärmeübertragung des ersten Verdampfers ist es in dem Haushaltskältegerät nicht erforderlich, dass der Verdampfer die gesamte Fläche der Rückwand des ersten Lagerbereichs, auch nicht des oberen Teillagerbereichs einnimmt. Die luftseitige Oberfläche des Verdampfers beträgt kleiner als 75 %, vorzugsweise kleiner als 65 %, noch bevorzugter kleiner als 55 % , der auf der Rückwand des oberen Teillagerbereichs verfügbare Fläche.

Das Haushaltskältegerät kann in einem unteren Teillagerbereich des ersten Lagerbereichs mit Lagerschalen ausgestattet sein. Solche Lagerschalen können für die Lagerung von Gemüse oder als Kaltlagerbereich vorgesehen sein. Derartige Lagerschalen gehören bezüglich der Lagertemperatur zum ersten Lagerbereich, können aber eigene Solltemperaturen aufweisen, die von einer durchschnittlichen Solltemperatur des ersten Lagerbereichs um wenige °C abweichen.

Vorzugsweise werden diese optionalen Lagerschalen nicht durch einen Verdampfer gekühlt, der in der Rückwand direkt hinter den Schalen angeordnet ist, sondern durch den ersten Verdampfer über eine geeignete Luftführung.

Gemäß einer Ausgestaltung der Erfindung beträgt eine Breite des ersten Verdampfers kleiner als 80% einer Breite des ersten Lagerbereichs. Im ersten Lagerbereich, üblicherweise einem Kühlfach, kann eine gewünschte Temperaturverteilung mit einer ausreichenden Höhe des Verdampfers erreicht werden; indem die Flächenreduktion durch einen Verdampfer genutzt wird, der schmaler als die Rückwand ist.

Durch die Wahl eines dünneren Kältemittelrohres als üblich, vorzugsweise mit einem Außendurchmesser kleiner oder gleich 5 mm, ist ein längeres Kältemittelrohr als üblich erforderlich, um das Verhältnis von kältemittelseitiger Oberfläche zu luftseitiger Oberfläche im ersten Verdampfer zu erfüllen. Diese vergrößerte Rohrlänge wird dazu genutzt, durch Belegung der Verdampferplatte mit Rohrschleifen Bereiche der Verdampferplatte unterschiedlich zu kühlen.

Vorzugsweise grenzt eine Oberseite des Verdampfers an eine Decke des ersten Lagerbereichs. Die Decke umfasst die diesem Sinne eine mögliche Rundung in einer Kante zwischen Rückwand und Decke. So kann die bei natürlicher Konvektion wärmste Region des ersten Lagerbereichs intensiv gekühlt werden.

Vorzugsweise ist die Einspritzstelle seitlich des Verdampfers angeordnet mit dem Vorteil einer gut gekühlten obersten Ecke des Verdampfers.

Vorzugsweise weist der Plattenverdampfer eine Einspritzstelle nahe einem oberen Rand auf. Damit wird der Fluss des Kältemittels durch die Gravitation unterstützt.

Der Einspritzbereich ist bevorzugt geneigt, um dem gerade an dieser Stelle sehr langsamen Kältemittelstrom zusätzlich eine klare Richtung über Gravitation mitaufzuprägen.

In einer weiteren Ausgestaltung der Erfindung wird der gesamte Rohrverlauf von der Einspritzstelle des stromaufwärtigen Verdampfers bis zum Beginn des stromabwärtigen Verdampfers fallend gestaltet, um unbeabsichtigte Kältemittelakkumulation in jeglichen Rohrbereichen zu vermeiden.

Gemäß einer bevorzugten Ausgestaltung der Erfindung ist eine Rohrführung des ersten Verdampfers in einer Zone in Strömungsrichtung kurz nach der Einspritzstelle dichter umgesetzt als in den darunter liegenden Rohrabschnitten. Mit der größeren Rohrlänge pro Verdampferfläche kurz nach der Einspritzstelle als in den unteren Bereichen des Verdampfers kann eine nahezu homogene Temperaturverteilung auf der Verdampferfläche erreicht werden mit dem weiteren Vorteil einer gleichmäßigen Reifbeladung des Verdampfers.

Vorteilhaft ist die Rohrführung des Plattenverdampfers unterhalb der Zone stetig weniger dicht umgesetzt ist.

Vorzugsweise ist die Rohrführung des Plattenverdampfers unterhalb der Zone mit stetig abnehmender horizontaler Breite von Rohrmäandern umgesetzt.

Gemäß einer bevorzugten Ausgestaltung der Erfindung beträgt die stetige Rohrneigung in Flussrichtung des Kältemittels nach unten größer als 2°.

Der Plattenverdampfer ist vorzugsweise ein Rollbond-Verdampfer, ein Tube-on-Sheet (TOS) Verdampfer, oder ein Tube-on-Foil (TOF) Verdampfer.

Unterhalb des ersten Lagerbereichs kann eine Lagerschale angeordnet sein, wobei eine Unterkante des Plattenverdampfers mindestens 50 mm oberhalb einer Oberkante der Lagerschale angeordnet ist.

Vorzugsweise ist die Unterkante des Plattenverdampfers höchstens 200 mm oberhalb einer Oberkante der Lagerschale angeordnet.

Eine bevorzugte Ausgestaltung der Erfindung ist ein Haushaltskältegerät als Kühl-Gefrier-Kombination mit einem Kühllagerbereich und einem Gefrierlagerbereich. Dabei ist der im Kältemittelkreislauf in Strömungsrichtung erste Verdampfer dem Kühllagerbereich und der in Reihe von zweite Verdampfer dem Gefrierlagerbereich zugeordnet.

In diesem Kältegerät fließt bei Betrieb des Kühlfachverdampfers flüssiges Kältemittel schnell durch den stromaufwärtigen Kühlfach-Verdampfer und der Gefrierfach Verdampfer ist gut mit flüssigem Kältemittel gefüllt. Da sich zwischen Kühlfach-Verdampfer und Gefrierfach Verdampfer keine Drosselstelle befindet sind deren Verdampfungsdrücke und Verdampfungstemperaturen ungefähr gleich.

Eine bevorzugte Ausgestaltung der Kühl-Gefrier-Kombination ist ein sogenannter Bottom Freezer mit einem Kühllagerbereich oben und einem Gefrierlagerbereich darunter. Hier kann vorzugsweise die Verbindung zwischen den Verdampfern mit einem stetigen Gefälle erfolgen, sodass keine Akkumulation von Kältemittel zwischen den Verdampfern stattfindet. Ein Verdampferrohrlayout kann so gewählt werden, dass das Rohrende am Kühlfach Verdampfer auf der gegenüberliegenden Seite zum Verbindungsrohr platziert wird. Damit wird durch die freie Verlegung des Rohres ein Längenausgleich, welche für die Montage in der Fertigung hilfreich ist, ermöglicht.

Eine erste Variante eines solchen Kältegeräts enthält den ersten und zweiten Verdampfer in Reihe ohne Einmündung eines Kältemittelrohres dazwischen. Diese Ausgestaltung beschreibt ein Kältegerät, bei dem beide Verdampfer immer gleichzeitig betrieben werden und von derselben Kältemittelmenge durchströmt werden. Diese Bauform vermeidet Verzweigungen und erfordert weniger Ventile im Kältemittelkreislauf.

In diesem Kältegerät kann nur der wärmere der Lagerbereiche mit einem Temperatursensor versehen und geregelt sein. Das Kältegerät ist dann üblicherweise so gestaltet, dass die Soll-Temperatur des kälteren Fachs zur meist geringfügig unterschritten wird. Die Erfindung verbessert in diesem Kältegerät die Füllung des stromabwärtigen Verdampfers mit flüssigem Kältemittel, insbesondere nach einem Verdichter Anlauf. Da beide Verdampfer gleichzeitig betrieben werden und somit eine energetisch vorteilhafte Ausnutzung der gesamten Wärmeübertrager-Oberflächen erreicht wird, erreicht man einen sehr effizienten Betrieb des Gerätes.

Eine zweite Variante eines solchen Kältegeräts enthält den ersten und zweiten Verdampfer in Reihe mit einer Einmündung eines Kältemittelrohres dazwischen. Diese Ausgestaltung beschreibt ein Kältegerät, bei dem in einem ersten Kreis beide Verdampfer immer gleichzeitig betrieben werden und von derselben Kältemittelmenge durchströmt werden. In einem zweiten Kreis wird nur der stromabwärtige Verdampfer betrieben.

In diesem Kältegerät können beide Lagerbereiche mit je einem Temperatursensor versehen unabhängig voneinander regelbar sein. Die meiste Zeit werden beide Verdampfer in Serie betrieben, jedoch kann hin und wieder der Verdampfer des kälteren Lagerbereichs alleine betrieben werden, um dessen Solltemperatur genau einzuhalten. Damit kann eine weiter verbesserte Energieeffizienz erreicht werden, da auch das kältere Fach immer mit seiner Soll-Temperatur betrieben wird..

Bei einem Betrieb beider Verdampfer in Serie kann mit Lüftern in einem oder beiden Lagerbereichen bzw. an einem oder beiden Verdampfern eine Abstimmung der Lagerbereiche bezüglich ihrer Soll-Temperaturen in einem geringen Umfang geändert werden.

Eine weitere Ausgestaltung der ersten Variante des Kältegeräts weist einen Lüfter am Verdampfer des stromaufwärtigen Fachs auf, und eine Steuerung, die bei niedrigen Umgebungstemperaturen dessen Lüfter Drehzahl absenkt und/oder bei hohen Umgebungstemperaturen dessen Lüfter Drehzahl anhebt.

Eine andere Ausgestaltung der ersten Variante des Kältegeräts weist einen Lüfter am Verdampfer des stromabwärtigen Fachs auf, und eine Steuerung, die dessen Lüfter Drehzahl steuert. Damit wird ein Regelbereich erweitert, in dem die Soll-Temperaturen beider Lagerbereiche gleichzeitig im seriellen Betrieb der Verdampfer eingehalten werden können.

Das Haushaltskältegerät kann im ersten Lagerbereich einen unteren Teillagerbereich mit Lagerschalen aufweisen. Der untere Lagerbereich samt den Schalen wird durch den ersten Verdampfer im oberen Teillagerbereich mit gekühlt, Das Haushaltskältegerät kann vorteilhaft so gestaltet sein, dass an der Rückwand vor dem Verdampfer eine Kaltluftströmung entsteht, die entlang der Rückwandzu den Lagerschalen strömt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine schematische Darstellung eines erfindungsgemäßen Haushaltskältegeräts;
- Fig. 2: eine schematische Darstellung der Anordnung von Verdampfern eines erfindungsgemäßen Haushaltskältegeräts; und
- Fig. 3: eine schematische Darstellung eines Plattenverdampfers eines erfindungsgemäßen Haushaltskältegeräts.

In den verschiedenen Ausführungsformen werden funktionsgleiche Elemente mit denselben Bezugsziffern bezeichnet, ähnliche Elemente mit gestrichenen Bezugsziffern.

In Fig. 1 ist ein Haushaltskältegerät 10 als eine Kühl- und Gefrierkombination gezeigt, deren wärmeisolierendes Gehäuse 11 zwei durch eine wärmeisolierende Zwischenwand 12 thermisch voneinander getrennte, vertikal übereinander angeordnete und mit separaten Türen 13 und 14 verschließbare erste und zweite Lagerbereiche 15, 16 aufweist. Dabei ist der höherliegende, mit der Tür 13 verschließbare erste Lagerbereich 15 als Kühlfach ausgebildet, welches mit in vertikalen Abständen übereinander angeordneten, zum Abstellen von Kühlgut dienenden Etageren 17 ausgestattet ist.

Der andere unterhalb dem Kühlfach angeordnete, von diesem durch die wärmeisolierende Zwischenwand 12 getrennte zweite Lagerbereich 16 ist als Gefrierfach ausgebildet, welches zur Aufnahme von Gefriergut schubladenartig ausziehbare Gefriergutbehälter 18 aufweist.

Sowohl das Kühlfach als auch das Gefrierfach ist zur Aufrechterhaltung seiner bestimmungsgemäßen Lagerbereichs Temperatur mit Verdampfern ausgestattet, von denen der Verdampfer 20 des ersten Lagerbereichs 15 als Plattenverdampfer an einer Rückwand 19 des ersten Lagerbereichs 15 angedeutet ist. Die Verdampfer sind in einem nicht gezeigten Kältekreis eingebunden, innerhalb welchem ein die Verdampfer mit flüssigem Kältemittel versorgender Verdichter angeordnet ist.

Der erste Lagerbereich 15 weist einen oberen Teillagerbereich 28, in dem das Haushaltskältegerät 10 nicht mit Lagerschalen ausgestattet ist, und einen unteren Teillagerbereich 29, in dem Lagerschalen 21 angeordnet sind, auf, Die Lagerschalen 21 sind durch eine Abdeckung 22 geschlossen. Der Abstand 23 von der Abdeckung 22 zur Unterkante des Verdampfers 20 beträgt zwischen 50 und 200 mm.

Die Breite 24 des Verdampfers 20 ist kleiner als 80 % der Breite 25 der Rückwand 19 des ersten Lagerbereichs 15.

Die Verdampferplatte 27 des ersten Verdampfers 20 ist mit ihrer luftseitigen Oberfläche dem ersten Lagerbereich zugewandt, um die Luft des ersten Lagerbereichs zu kühlen. Die luftseitige Oberfläche der Verdampferplatte 27 bzw. des ersten Verdampfers 20 beträgt kleiner als 60 % der Fläche der Rückwand 19 des ersten Lagerbereichs 15.

Fig. 2 zeigt eine Anordnung von erstem Verdampfern 20' und zweitem Verdampfer 30 des Haushaltskältegeräts 10 aus Fig. 1.

Der erste Verdampfer 20' ist ausgeführt als Tube-on-Sheet (TOS) Verdampfer mit einem Kältemittelrohr 31 auf einer Verdampferplatte 27'. Die Verdampferplatte 20' ist an einer Rückwand 19' des ersten Lagerbereichs 15 angeordnet, wobei die Breite 24' der Verdampferplatte 27' kleiner als 80 % der Breite 25' der Rückwand 19' beträgt.

Der Verdampfer 20' kann hinter einer Wand eines Innenbehälters angeordnet sein mit dem Kältemittelrohr aus der von den Innenbehälter abgewandten Seite.

Eine Einspritzstelle 34 ist seitlich außerhalb der oberen rechten Ecke der Verdampferplatte 27' angeordnet. Das Kältemittelrohr 31 ragt an der oberen rechten Ecke der Verdampferplatte 27' über die Verdampferplatte hinaus Die Rohrführung auf der Verdampferplatte wird in einer Zone 33 kurz nach einer Einspritzstelle 34 dichter umgesetzt als in den nachfolgenden Rohrabschnitten.

Dabei wird eine stetige Rohrneigung des Kältemittelrohrs 31 nach unten beibehalten, um in diesem Rohrabschnitt Akkumulation von Kältemittel durch Gravitation zu vermeiden. Durch das stetig fallende Rohrverlaufsdesign wird die Verschachtelung von Rohrmäander generell vermieden. Dadurch ergibt sich bezüglich Herstellung ein relativ einfacher Rohrverlauf.

Bei dem Kältemittelrohr 31 schließt an dem Verdampfer Austritt 36 ein Verbindungabschnitt 37 zu dem zweiten Verdampfer 30 an, der mit einer stetigen Neigung verläuft. Dass Kältemittelrohr 31 kann in dem Abschnitt auf der Verdampferplatte 27' einen anderen Durchmesser als in dem Verbindungabschnitt 37 aufweisen.

Der Verdampfer 30 kann ein Lamellenverdampfer oder ein Wickelverdampfer sein.

Eine erste Kapillare 38 verläuft in einem Isoliermaterial zu der Einspritzstelle 34.

In Fig. 2 ist eine optionale zweite Kapillare 39 eingezeichnet, die in das Kältemittelrohr 31 bei Einmündung 32 einmündet und am Eingang des zweiten Verdampfers 30 in dem Kältemittelrohr 31 eine Einspritzstelle 40 bildet. Die optionale zweite Kapillare 39 ermöglicht ein Zwei-Kreis-Kältegerät mit einer sogenannten Zwischeneinspritzung von Kältemittel in den stromabwärtigen Verdampfer.

Fig. 3 zeigt eine weitere Ausführungsform des ersten Verdampfers 20" mit mehreren voneinander unabhängigen Änderungen gegenüber dem ersten Verdampfer 20' aus Fig. 2.

Die Einspritzstelle 34' des Kältemittelrohres 31' ist nun nicht mehr seitlich, sondern oberhalb der Verdampferplatte 27".

Unterhalb der Zone 33' ist die Rohrführung nun stetig weniger dicht umgesetzt. Einerseits nimmt die horizontale Breite der Rohrmäander anderer stetig ab. Andererseits werden die Rohrmäander in vertikaler Richtung auseinander gezogen, so das ihr vertikaler Abstand zunehmend größer wird.

Der erste Verdampfers 20" hat eine sich nach unten verjüngende Verdampferplatte 27".

### BEZUGSZEICHENLISTE

- 10: Haushaltskältegerät
- 11: Gehäuse
- 12: Zwischenwand
- 13, 14: Tür
- 15: erster Lagerbereich
- 16: zweiter Lagerbereich
- 17: Etagere
- 18: Gefriergutbehälter
- 19, 19': Rückwand
- 20, 20', 20": erster Verdampfer
- 21: Lagerschale
- 22: Abdeckung
- 23: Abstand
- 24, 24', 25: Breite
- 27, 27': Verdampferplatte
- 28: oberer Teillagerbereich
- 29: unterer Teillagerbereich
- 30: zweiter Verdampfer
- 31, 31': Kältemittelrohr
- 32: Einmündung
- 33, 33': Zone
- 34, 34': Einspritzstelle
- 36: Verdampfer Austritt
- 37: Verbindungabschnitt
- 38: erste Kapillare
- 39: zweite Kapillare
- 40: Einspritzstelle

## Patentansprüche

1. Haushaltskältegerät (10) mit einem ersten Lagerbereich (15) mit einer ersten Soll-Temperatur und einem zweiten Lagerbereich (16) mit einer zweiten Soll-Temperatur, die niedriger ist als die erste Soll-Temperatur,
einem Kältemittelkreis, der einen ersten Verdampfer (20, 20', 20") zum Kühlen des ersten Lagerbereichs und einen zweiten Verdampfer (30) zum Kühlen des zweiten Lagerbereichs umfasst, wobei der zweite Verdampfer (30) dem ersten Verdampfer (20, 20', 20") in dem Kältemittelkreis in Reihe nachgeschaltet ist,
wobei der erste Verdampfer (20, 20', 20') eine kältemittelseitige Oberfläche für den Wärmeaustausch mit im Kältemittelkreis zirkulierendem Kältemittel und eine luftseitige Oberfläche für den Wärmeaustausch mit dem ersten Lagerbereich (15) aufweist, und wobei das Verhältnis von kältemittelseitiger Oberfläche zu luftseitiger Oberfläche beim ersten Verdampfer (20, 20', 20") im Bereich 0,12 bis 0,25 liegt, wobei der erste Verdampfer (20, 20', 20") ein Plattenverdampfer an einer Rückwand (19) des ersten Lagerbereichs (15) ist und ein Kältemittelrohr (31) mit einem Rohrquerschnitt aufweist,
wobei der erste Lagerbereich (15) einen oberen Teillagerbereich (28) aufweist, in dem das Haushaltskältegerät (10) nicht mit Lagerschalen ausgestattet ist,
und der Rohrquerschnitt des Kältemittelrohrs kleiner als 18 mm² beträgt, **dadurch gekennzeichnet, dass** die luftseitige Oberfläche des ersten Verdampfers (20, 20', 20") kleiner als 75 % der auf der Rückwand (19) des oberen Teillagerbereichs (28) verfügbaren Fläche beträgt, und
der erste Verdampfer (20, 20', 20") eine stetige Rohrneigung in Flussrichtung des Kältemittels nach unten aufweist.

2. Haushaltskältegerät nach Anspruch 1, **dadurch gekennzeichnet, dass** eine Breite (24) des ersten Verdampfers (20, 20', 20") kleiner als 80% einer Breite (25) des ersten Lagerbereichs (15) ist.

3. Haushaltskältegerät nach Anspruch 1 oder 2, **dadurch gekennzeichnet, dass** das Kältemittelrohr (31) des ersten Verdampfers (20, 20', 20") einen Außendurchmesser kleiner oder gleich 5 mm aufweist.

4. Haushaltskältegerät nach Anspruch 1, 2 oder 3, **dadurch gekennzeichnet, dass** eine Oberseite des ersten Verdampfers (20, 20', 20") eine Decke des ersten Lagerbereichs (15) grenzt.

5. Haushaltskältegerät nach einem der vorhergehenden Ansprüche, **dadurch gekennzeichnet, dass** eine Einspritzstelle (34') des ersten Verdampfers seitlich des ersten Verdampfers (20, 20', 20") angeordnet ist.

6. Haushaltskältegerät nach einem der vorhergehenden Ansprüche, **dadurch gekennzeichnet, dass** das der erste Verdampfer (20, 20', 20") eine Einspritzstelle (34, 34') nahe einem oberen Rand aufweist.

7. Haushaltskältegerät nach einem der vorhergehenden Ansprüche, **dadurch gekennzeichnet, dass** eine Rohrführung des ersten Verdampfers (20, 20', 20") in einer Zone (33) kurz nach der Einspritzstelle (34, 34') dichter umgesetzt ist als in den darunter liegenden Rohrabschnitten.

8. Haushaltskältegerät nach Anspruch 7, **dadurch gekennzeichnet, dass** die Führung des Kältemittelrohrs (31) des ersten Verdampfers (20, 20', 20") unterhalb der Zone (33) mit stetig abnehmender Breite von Rohrmäandern umgesetzt ist.

9. Haushaltskältegerät nach einem der vorhergehenden Ansprüche, **dadurch gekennzeichnet, dass** die Rohrneigung größer als 2° beträgt.

10. Haushaltskältegerät nach einem der vorhergehenden Ansprüche, **dadurch gekennzeichnet, dass** unterhalb des ersten Lagerbereichs eine Lagerschale angeordnet ist und eine Unterkante des ersten Verdampfers (20, 20', 20") mindestens 50 mm oberhalb einer Oberkante der Lagerschale angeordnet ist.

11. Haushaltskältegerät nach Anspruch 10, **dadurch gekennzeichnet, dass** die Unterkante des ersten Verdampfers (20, 20', 20") höchstens 200 mm oberhalb einer Oberkante der Lagerschale angeordnet ist.

12. Haushaltskältegerät nach einem der vorhergehenden Ansprüche, **dadurch gekennzeichnet, dass** der der erste Lagerbereich (15) oder der zweite Lagerbereich (16) einen Drehzahl regelbaren Lüfter aufweist.

13. Haushaltskältegerät nach einem der vorhergehenden Ansprüche, **dadurch gekennzeichnet, dass** der zweite Verdampfer (30) dem ersten Verdampfer (20, 20', 20") in dem Kältemittelkreis in Reihe nachgeschaltet ist ohne Einmündung eines Kältemittelrohres dazwischen.

14. Haushaltskältegerät nach einem der Ansprüche 1 bis 12, **dadurch gekennzeichnet, dass** der zweite Verdampfer (30) dem ersten Verdampfers (20, 20', 20") in dem Kältemittelkreis in Reihe nachgeschaltet ist mit einer Einmündung (32) eines Kältemittelrohres (31) dazwischen.

## Claims

1. Household refrigeration appliance (10) having a first storage area (15) with a first target temperature and a second storage area (16) with a second target temperature, which is lower than the first target temperature, a refrigerant circuit which comprises a first evaporator (20, 20', 20") for cooling the first storage area and a second evaporator (30) for cooling the second storage area, wherein the second evaporator (30) is arranged in series downstream of the first evaporator (20, 20', 20") in the refrigerant circuit,
wherein the first evaporator (20, 20', 20") has a surface on the refrigerant side for heat exchange with refrigerant circulating in the refrigerant circuit and a surface on the air side for heat exchange with the first storage area (15), and wherein in the case of the first evaporator (20, 20', 20") the ratio between the surface on the refrigerant side and the surface on the air side lies in a range of 0.12 to 0.25,
wherein the first evaporator (20, 20', 20") is a plate evaporator on a rear wall (19) of the first storage area (15) and has a refrigerant pipe (31) with a pipe cross-section,
wherein the first storage area (15) has an upper sub storage area (28), in which the household refrigeration appliance (10) is not equipped with bearing shells,
and the pipe cross-section of the refrigerant pipe is smaller than 18 mm², **characterised in that** the surface, on the air side, of the first evaporator (20, 20', 20") is smaller than 75% of the area available on the rear wall (19) of the upper sub storage area (28), and
the first evaporator (20, 20', 20") has a continuous downwards pipe gradient in the direction of flow of the refrigerant.

2. Household refrigeration appliance according to claim 1, **characterised in that** a width (24) of the first evaporator (20, 20', 20") is smaller than 80% of a width (25) of the first storage area (15).

3. Household refrigeration appliance according to claim 1 or 2, **characterised in that** the refrigerant pipe (31) of the first evaporator (20, 20', 20") has an external diameter of less than or equal to 5 mm.

4. Household refrigeration appliance according to claim 1, 2, or 3, **characterised in that** a top side of the first evaporator (20, 20', 20") borders a ceiling of the first storage area (15).

5. Household refrigeration appliance according to one of the preceding claims, **characterised in that** an injection point (34') of the first evaporator is arranged laterally with respect to the first evaporator (20, 20', 20").

6. Household refrigeration appliance according to one of the preceding claims, **characterised in that** the first evaporator (20, 20', 20") has an injection point (34, 34') close to an upper edge.

7. Household refrigeration appliance according to one of the preceding claims, **characterised in that** a pipe guidance of the first evaporator (20, 20', 20") in a zone (33) shortly after the injection point (34, 34') is implemented more tightly than in the pipe sections arranged therebelow.

8. Household refrigeration appliance according to claim 7, **characterised in that** the guidance of the refrigerant pipe (31) of the first evaporator (20, 20', 20") below the zone (33) is implemented with a continuously decreasing width of pipe meanders.

9. Household refrigeration appliance according to one of the preceding claims, **characterised in that** the pipe gradient is greater than 2°.

10. Household refrigeration appliance according to one of the preceding claims, **characterised in that** a bearing shell is arranged below the first storage area and a lower edge of the first evaporator (20, 20', 20") is arranged at least 50 mm above an upper edge of the bearing shell.

11. Household refrigeration appliance according to claim 10, **characterised in that** the lower edge of the first evaporator (20, 20', 20") is arranged at most 200 mm above an upper edge of the bearing shell.

12. Household refrigeration appliance according to one of the preceding claims, **characterised in that** the first storage area (15) or the second storage area (16) has a variable-speed fan.

13. Household refrigeration appliance according to one of the preceding claims, **characterised in that** the second evaporator (30) is arranged in series downstream of the first evaporator (20, 20', 20") in the refrigerant circuit without a junction of a refrigerant pipe arranged therebetween.

14. Household refrigeration appliance according to one of claims 1 to 12, **characterised in that** the second evaporator (30) is arranged in series downstream of the first evaporator (20, 20', 20") in the refrigerant circuit with a junction (32) of a refrigerant pipe (31) arranged therebetween.

## Revendications

1. Appareil frigorifique ménager (10) avec une première zone de stockage (15) avec une première température de consigne et une deuxième zone de stockage (16) avec une deuxième température de consigne inférieure à la première température de consigne, un circuit d'agent frigorifique qui comprend un premier évaporateur (20, 20', 20") pour la réfrigération de la première zone de stockage et un deuxième évaporateur (30) pour la réfrigération de la deuxième zone de stockage, dans lequel le deuxième évaporateur (30) est connecté en série après le premier évaporateur (20, 20', 20") dans le circuit d'agent frigorifique, dans lequel le premier évaporateur (20, 20', 20") présente une surface côté agent frigorifique pour l'échange de chaleur avec l'agent frigorifique circulant dans le circuit d'agent frigorifique et une surface côté air pour l'échange de chaleur avec la première zone de stockage (15), et dans lequel le rapport entre la surface côté agent frigorifique et la surface côté air est compris entre 0,12 et 0,25 dans le premier évaporateur (20, 20', 20"), dans lequel le premier évaporateur (20, 20', 20") est un évaporateur à plaques sur une paroi arrière (19) de la première zone de stockage (15) et présente un tuyau d'agent frigorifique (31) avec une section transversale de tuyau, dans lequel la première zone de stockage (15) présente une zone de stockage partielle supérieure (28) dans laquelle l'appareil frigorifique ménager (10) n'est pas équipé de coquilles de coussinet, et la section transversale de tuyau du tuyau d'agent frigorifique est inférieure à 18 mm², **caractérisé en ce que** la surface côté air du premier évaporateur (20, 20', 20") est inférieure à 75 % de la surface disponible sur la paroi arrière (19) de la zone de stockage partielle supérieure (28), et le premier évaporateur (20, 20', 20") présente une inclinaison de tuyaux constante vers le bas dans le sens d'écoulement de l'agent frigorifique.

2. Appareil frigorifique ménager selon la revendication 1, **caractérisé en ce qu'**une largeur (24) du premier évaporateur (20, 20', 20") est inférieure à 80 % d'une largeur (25) de la première zone de stockage (15).

3. Appareil frigorifique ménager selon la revendication 1 ou 2, **caractérisé en ce que** le tuyau d'agent frigorifique (31) du premier évaporateur (20, 20', 20") présente un diamètre extérieur, inférieur ou égal à 5 mm.

4. Appareil frigorifique ménager selon les revendications 1, 2 ou 3, **caractérisé en ce qu'**une face supérieure du premier évaporateur (20, 20', 20") délimite un plafond de la première zone de stockage (15).

5. Appareil frigorifique ménager selon l'une des revendications précédentes, **caractérisé en ce qu'**un point d'injection (34') du premier évaporateur est disposé latéralement par rapport au premier évaporateur (20, 20', 20").

6. Appareil frigorifique ménager selon l'une des revendications précédentes, **caractérisé en ce que** le premier évaporateur (20, 20', 20") présente un point d'injection (34, 34') à proximité d'un bord supérieur.

7. Appareil frigorifique ménager selon l'une des revendications précédentes, **caractérisé en ce qu'**une tuyauterie du premier évaporateur (20, 20', 20") est mise en œuvre de façon plus dense dans une zone (33) située peu après le point d'injection (34, 34') que dans les sections de tuyau situées en dessous.

8. Appareil frigorifique ménager selon la revendication 7, **caractérisé en ce que** le tracé du tuyau d'agent frigorifique (31) du premier évaporateur (20, 20', 20") est mis en œuvre en dessous de la zone (33) avec une largeur en décroissance continue de méandres de tuyau.

9. Appareil frigorifique ménager selon l'une des revendications précédentes, **caractérisé en ce que** l'inclinaison de tuyaux est supérieure à 2°.

10. Appareil frigorifique ménager selon l'une des revendications précédentes, **caractérisé en ce qu'**une coquille de coussinet est disposée sous la première zone de stockage et un bord inférieur du premier évaporateur (20, 20', 20") est disposé au moins 50 mm au-dessus d'un bord supérieur de la coquille de coussinet.

11. Appareil frigorifique ménager selon la revendication 10, **caractérisé en ce que** le bord inférieur du premier évaporateur (20, 20', 20") est disposé au maximum 200 mm au-dessus d'un bord supérieur de la coquille de coussinet.

12. Appareil frigorifique ménager selon l'une des revendications précédentes, **caractérisé en ce que** la première zone de stockage (15) ou la deuxième zone de stockage (16) présente un ventilateur à vitesse de rotation réglable.

13. Appareil frigorifique ménager selon l'une des revendications précédentes, **caractérisé en ce que** le deuxième évaporateur (30) est connecté en série après le premier évaporateur (20, 20', 20") dans le circuit d'agent frigorifique, sans embouchure d'un tuyau d'agent frigorifique entre les deux.

14. Appareil frigorifique ménager selon l'une des revendications 1 à 12, **caractérisé en ce que** le deuxième évaporateur (30) est connecté en série après le premier évaporateur (20, 20', 20") dans le circuit d'agent frigorifique, avec une embouchure (32) d'un tuyau d'agent frigorifique (31) entre les deux.
